# EUROPÄISCHE PATENTSCHRIFT

(11) **EP 0 156 108 B1**
(45) Veröffentlichungstag und Bekanntmachung des Hinweises auf die Patenterteilung: **24.02.1988**
(21) Anmeldenummer: 85100615.5
(22) Anmeldetag: 22.01.1985
(51) Int. Cl.: E06B 3/26

(54) **Fenster- oder Türrahmenprofil**
Window or door frame profile
Profil de châssis de porte ou de fenêtre

(30) Priorität: 22.02.1984 DE 3406283
(43) Veröffentlichungstag der Anmeldung: 02.10.1985
(73) Patentinhaber: FIRMA INGENIEUR KLAUS BLAUROCK, BAU- UND RAUMTECHNIK, D-97616 Bad Neustadt/Saale-Salz (DE)
(72) Erfinder: Stumpf, Klaus-Edgar, D-8740 Bad Neustadt/S. (DE); Walzhauer, Jörg, D-7213 Dunningen (DE); Schmitt, Manfred, D-8740 Salz (DE)
(74) Vertreter: Fuchs, Richard

(56) Entgegenhaltungen:
- EP-A- 0 077 412
- DE-U- 7 731 720

## Beschreibung

Die Erfindung bezieht sich auf ein Fenster-oder Türrahmenprofil, bestehend aus einem Kunststoffhohlprofil mit einem eingesetzten Verstärkungsprofil, insbesondere aus Metall, wobei das Verstärkungsprofil in dem Kunststoffhohlprofil mit einer gewissen Vorspannung angeordnet ist und durch Befestigungselemente, z. B. von außen eingedrehte Schrauben im Kunststoffhohlprofil zusätzlich fixiert ist.

Ein derartiges Fenster- oder Türrahmenprofil ist durch die europäische Patentanmeldung 77 412 bekannt geworden. Um eine verbesserte Biegesteifigkeit sowie Verwindungssteifigkeit zu erreichen, hat man hier das Verstärkungsprofil aus dünnwandigem Metall mit relativ tiefen, in Längsrichtung verlaufenden Sicken versehen, die dem Verstärkungsprofil senkrecht zur Längsachse eine gewisse Elastizität verleihen sollen, um einen guten Verbund des Verstärkungsprofils mit dem Kunststoffhohlprofil zu erhalten. Da jedoch aus statischen Gründen die Wanddicke des Verstärkungsprofils bei Stahl im Bereich von 1,5 - 2 mm liegen muß, wird diese angestrebte Elastizität bzw. Federwirkung senkrecht zur Längsachse des Verstärkungsprofils nur durch sehr hohen Maschinen-, Material- und Kraftaufwand erreicht. Es besteht bei diesen Fenster- und Türrahmenprofilen ferner die Gefahr, daß das Verstärkungsprofil, wenn es nicht maßgenau hergestellt ist, zu einer zu großen Vorspannung in dem Kunststoffhohlprofil führt, so daß sich letzteres unzulässig stark verformt bzw. beschädigt wird. Durch die von außen durch das Kunststoffhohlprofil hindurch in eine Längssicke dieses Verstärkungsprofils eingedrehten Schrauben wird hier zwar eine zusätzliche Fixierung des Verstärkungsprofils im Kunststoffhohlprofil erzielt, keinesfalls aber eine merkliche Verbesserung der Verbundwirkung zwischen diesen Teilen erreicht. Aufgrund der obigen erforderlichen Materialdicken für das Verstärkungsprofil bzw. infolge der vorhandenen Querschnittsverhältnisse ist nämlich eine elastische Verformung auch von relativ tiefen Längssicken beim Anziehen der Schrauben praktisch ausgeschlossen. Da ferner die Abmessungen des Hohlraums im Kunststoffhohlprofil zur Aufnahme des Verstärkungsprofils verhältnismäßig starken Schwankungen unterliegen, ist das Ausmaß der Vorspannung, mit der das Kunststoffhohlprofil hier das Verstärkungsprofil umschließen soll, nicht vorbestimmbar. In ungünstigen Fällen kann es schon beim Einschieben (Einschlagen) des Verstärkungsprofils in das Kunststoffhohlprofil dazu kommen, daß die Stirnkanten des Verstärkungsprofils unzulässig viel Material von den benachbarten Wandungen des Kunststoffhohlprofils abschaben.

Der Erfindung liegt daher die Aufgabe zugrunde, ein Fenster- oder Türrahmenprofil aus Kunststoff zu schaffen, in das ein Verstärkungsprofil - ungeachtet der Maßschwankungen von dessen Aufnahmeraum - äußerst einfach eingeführt und dann durch kontrolliertes Befestigen in Formschluß mit dem Kunststoffhohlprofil gebracht werden kann, um einerseits einen einwandfreien Verbund zwischen diesen Teilen zu erreichen und andererseits eine Verformung des Kunststoffhohlprofils durch das Verstärkungsprofil zu vermeiden.

Gemäß der Erfindung wird diese Aufgabe dadurch gelöst, daß
a) der Querschnitt des Verstärkungsprofils trapezförmig ist und wenigstens eine Keilfläche bildende Wand aufweist, und der das Verstärkungsprofil aufnehmende Hohlraum des Kunststoffhohlprofils einen diesem angepassten lichten trapezförmigen Querschnitt hat,
b) die Höhe des Verstärkungsprofils in Keil-Angriffsrichtung kleiner als diejenige des das Verstärkungsprofil aufnehmenden Hohlraums im Kunststoffhohlprofil ist und
c) die Befestigungselemente, z. B. die Schrauben zwischen dem Kunststoffhohlprofil und dem Verstärkungsprofil in Keil-Angriffsrichtung wirksam angeordnet sind, so daß bei entsprechender Betätigung bzw. Drehung derselben das Verstärkungsprofil in Formschluß mit den benachbarten Keilflächen bildenden Wänden des Kunststoffhohlprofils bringbar ist.

Unabhängig von den Maßschwankungen beim Kunststoffhohlprofil kann ein solches Verstärkungsprofil stets einfach, d. h. mit genügend seitlichem Spiel, in seinen zugeordneten Hohlraum eingeführt werden und dann kann durch ein kontrolliertes Befestigen, z. B. Anziehen der Schrauben (mittels Drehmomentschrauber) die erforderliche Verbundwirkung zwischen Verstärkungsprofil und Kunststoffhohlprofil hergestellt werden. Die Vorspannkraft, mit der das Verstärkungsprofil dabei gegen die benachbarten keilförmig angeordneten Wände des Kunststoffhohlprofils gedrückt wird, ist also vorher bestimmbar, so daß Verformungen des Kunststoffhohlprofils zuverlässig vermieden werden können. Die Stabilität eines erfindungsgemäß verstärkten Kunststoffhohlprofils wird in und senkrecht zur Ebene des Rahmens verbessert, der aus solchen Profilen hergestellt ist.

Die Ausgestaltung der Erfindung entsprechend dem Anspruch 2 bringt den Vorteil, daß die Befestigungselemente, z. B. Schrauben zur Herstellung des Formschlusses bzw. der Verbundwirkung zwischen Verstärkungsprofil und Kunststoffhohlprofil an dessen verdeckt liegender Seite, d. h. nich sichtbaren Seite angeordnet werden können.

Die weitere Ausgestaltung der Erfindung nach Anspruch 3 zeigt, daß die Erfindung vorteilhaft entweder mit geschlossenen oder auch preiswerteren, in Längsrichtung seitlich offenen Verstärkungsprofilen verwirklicht werden kann.

Wenn gemäß dem Anspruch 4 die mit dem keilförmigen Verstärkungsprofil in Formschluß bringbaren Wände des Kunststoffhohlprofils durch seitliche Aussteifungsrippen verstärkt sind, erhöht sich durch eine bessere Kraftverteilung die Stabilität.

Entsprechend dem Anspruch 5 können anstelle von Schrauben auch Keile verwendet werden, die stirnseitig zwischen dem Verstärkungs- und Kunststoffhohlprofil eingetrieben den Formschluß zwischen diesen Teilen herstellen.

Die Erfindung wird anschließend anhand der Zeichnungen von Ausführungsbeispielen erläutert. Es zeigen:

Figuren 1 - 6 verschiedene Querschnittsansichten von Kunststoffhohlprofilen mit eingesetzten metallischen Verstärkungsprofilen, die unterschiedliche keilförmige Querschnitte aufweisen.

Die in den Figuren im Schnitt gezeigten Kunststoffhohlprofile 1 A - 1 F sind beispielhaft Fensterrahmenprofile, an ihrer Stelle können jedoch auch Türrahmenprofile treten und zwar jeweils für Stock- und Flügelrahmen. Alle diese Kunststoffhohlprofile erfordern zur Verbesserung ihrer Biege- und Verwindungssteifigkeit den Einbau eines vorzugsweise metallischen Verstärkungsprofils 2 A bis 2 F, welches zur Erzielung der erforderlichen Verbundwirkung in Formschluß mit dem jeweiligen Kunststoffhohlprofil zu bringen ist.

Das Verstärkungsprofil 2 A ist ein aus einem verzinkten Stahlblechstreifen z. B. im Rollformverfahren hergestelltes längsseitig offenes Profil mit keilförmigem Querschnitt, das zwei Längswände 3 und 4 aufweist, die durch eine Längswand 5 miteinander verbunden sind. Der freie Rand der Längswand 3 ist nach innen gebogen, um einen Flansch 6 auszubilden. Der Flansch 6 erstreckt sich parallel zur Längswand 5. Die beiden Längswände 3, 4 sind in bezug auf die sie verbindende Längswand 5 bzw. auf die Horizontale nach außen geneigt angeordnet. Der das Verstärkungsprofil 2 A aufnehmende Hohlraum 7 des Kunststoffhohlprofils 1 A weist zwei einander gegenüberliegende Wände 8, 9 auf, die entsprechend den Längswänden 3, 4 des Verstärkungsprofils 2 A geneigt angeordnet sind bzw. prallel zu diesen verlaufen. Dem keilförmigen Querschnitt des Verstärkungsprofils 2 A ist demzufolge der lichte keilförmige Querschnitt des Hohlraums 7 angepasst. Die Höhe h des Verstärkungsprofils 2 A ist kleiner als die Höhe des Hohlraums 7, so daß das Verstärkungsprofil 2 A durch eine der offenen Stirnseiten des Hohlraums 7 sehr einfach, d. h. mit seitlichem Spiel zu allen den Hohlraum 7 begrenzenden Wänden in diesen eingeführt werden kann.

Um den zwischen dem Kunststoffhohlprofil 1 A und dem Verstärkungsprofil 2 A erforderlichen Verbund zu erreichen, ist es notwendig, daß das Verstärkungsprofil 2 A nach erfolgtem Einsetzen in den Hohlraum 7 in Keil-Angriffsrichtung A bewegt wird, um seine Längswände 3,4 vollflächig in Anlage mit den benachbarten Wänden 8, 9 des Kunststoffhohlprofils 1 A zu drücken und damit den Formschluß zwischen diesen Teilen herzustellen. Diesem Zweck dienen z. B. selbstschneidende Schrauben 11, die in einer Reihe und in gegenseitigem Abstand sich durch entsprechende Bohrungen in der Wand 10 des Kunststoffhohlprofils 1 A hindurch nach innen erstrecken und in entsprechende Bohrungen in der Längswand 5 des Verstärkungsprofils 2 A eingreifen. Durch entsprechende Drehung dieser Schrauben 11 z. B. mittels Drehmomentschrauber wird das Verstärkungsprofil 2 A in Keil-Angriffsrichtung A, d. h. gegen die Wand 10 des Kunststoffhohlprofils 1 A gezogen, bis der Formschluß zwischen den Längswänden 3, 4 und den Wänden 8, 9 des Kunststoffhohlprofils 1 A hergestellt ist. Zwischen den Außenwänden 12 und 13 des Kunststoffhohlprofils 1 A und den Wänden 8, 9 sind Aussteifungsrippen 14, 15 angeordnet.

Das Ausführungsbeispiel nach Figur 2 unterscheidet sich von demjenigen nach Figur 1 im wesentlichen dadurch, daß der Hohlraum 7 zur Aufnahme des Verstärkungsprofils 2 B keinen nach innen ragenden Vorsprung aufweist, so daß das Verstärkungsprofil 2 B symmetrisch mit zwei nach innen bzw. gegeneinander gerichteten Flanschen 6' ausgebildet werden kann. Im übrigen sind gleiche Teile mit den gleichen Bezugszahlen wie in Figur 1 gekennzeichnet und auch hier ist die Höhe h des Verstärkungsprofils 2 B in Keil-Angriffsrichtung A kleiner als die Höhe H des Hohlraums 7. Diese Verhältnisse gelten im übrigen auch für die Ausführungsbeispiele nach den Figuren 3 - 6.

Beim Ausführungsbeispiel nach Figur 3 besteht das Verstärkungsprofil 2 C aus einem geschlossenen, d. h. rohrförmigen Profil mit nur einer in bezug auf seine Längswand 5 nach außen geneigter Längswand 3. Die der Längswand 3 gegenüberliegende Längswand 4' schließt dagegen einen rechten Winkel mit der Längswand 5 ein, und der der Längswand 5 gegenüberliegende Teil des Verstärkungsprofils 2 C umfaßt einen Abschnitt 16 mit U-förmigem Querschnitt, der in die von den Längswänden 3, 4' nach innen gebogenen Flansche 17 übergeht. Der Hohlraum 7 des Kunststoffhohlprofils 1 C ist gegenüber der schrägen Längswand 3 des Verstärkungsprofils 2 C durch die Wand 8 begrenzt, die parallel zur Längswand 3 des Verstärkungsprofils 2 C angeordnet ist. Die Längswand 4' des Verstärkungsprofils 2 C wirkt dagegen mit der pralellen Innenseite der Außenwand 13 des Kunststoffhohlprofils 1 C zusammen. Auch in diesem Fall wird beim Anziehen der Schrauben 11 das Verstärkungsprofil 2 C gegen die Wand 10 gezogen und mit seinen Längswänden 3, 4' in Formschluß mit den benachbarten Wänden 8, 13 gebracht.

Das Verstärkungsprofil 2 D beim Ausführungsbeispiel nach Figur 4 besteht gleichfalls aus einem geschlossenen, d. h. rohrfömigen Profil mit nur einer in bezug auf die Längswand 5 nach außen geneigter Längswand 3, während die gegenüberliegende Längswand 4' je einen rechten Winkel mit der Längswand 5 und der dieser gegenüberliegenden Längswand 18 einschließt. Der Hohlraum 7 des Kunststoffhohlprofils 1 D ist seitlich begrenzt durch die schräge, parallel zur Längswand 3 des Verstärkungsprofils 2 D angeordnete Wand 8 und durch die parallel zur Längswand 4' des Verstärkungsprofils 2 D angeordnete Wand 9'. Beim Anziehen der Schrauben 11 wird das Verstärkungsprofil 2 D gegen die Wand 10 des Kunststoffhohlprofils 1 D gezogen, wobei die einander gegenüberliegenden Längswände 3,4' in satter Anlage mit den Wänden 8, 9' des Kunststoffhohlprofils 1 D gedrückt werden, um die erforderliche Verbundwirkung zwischen den Teilen 1 D und 2 D herzustellen.

Die Ausführungsformen nach den Figuren 5 und 6 entsprechen im wesentlichen denjenigen der Figuren 3 bzw. 4, im Gegensatz zur letzteren sind die Verstärkungsprofile 2 E bzw. 2 F jedoch längsseitig offene Profile. Im Falle des Verstärkungsprofils 2 E ist an der Längswand 5 im rechten Winkel ein Flansch 19 abgebogen und vom Teil 17 des Verstärkungsprofils 2 E ist im rechten Winkel ein Flansch 20 in Richtung auf den Flansch 19 abgebogen. Die Flansche 19, 20 fluchten miteinander.

Im Ausführungsbeispiel nach Figur 6 erstrecken sich beim Verstärkungsprofil 2 F von dessen Längswänden 5 und 18 im rechten Winkel abgebogene Flansche 21, 22 gegeneinander, die gleichfalls aufeinander ausgefluchtet sind.

Sämtlichen Ausführungsbeispielen nach den Figuren 1 - 6 ist gemeinsam, daß die Keil-Angriffsrichtung A parallel zur Ebene eines aus einem der Profiltypen 1 A bis 1 F hergestellten Rahmens verläuft. Die Verstärkungsprofile 2 C bis 2 F nach den Ausführungsformen der Figuren 3 - 6 bringen ferner den Vorteil, daß sie besonders wirksam bei der Verbesserung der Biegesteifigkeit der Kunststoffhohlprofile 1 C - 1 F senkrecht zu den aus solchen Profilen hergestellten Fenstern oder Türen sind.

## Patentansprüche

1. Fenster- oder Türrahmenprofil, bestehend aus einem Kunststoffhohlprofil (1 A - 1 F) mit einem eingesetzten Verstärkungsprofil (2 A - 2 F), insbesondere aus Metall, wobei das Verstärkungsprofil in dem Kunststoffhohlprofil mit einer gewissen Vorspannung angeordnet ist und durch Befestigungselemente, z. B. von außen eingedrehte Schrauben (11) im Kunststoffhohlprofil zusätzlich fixiert ist, dadurch gekennzeichnet, daß
a) der Querschnitt des Verstärkungsprofils (2 A - 2 F) trapezförmig ist und wenigstens eine Keilfläche bildende Wand (3, 4) aufweist, und der das Verstärkungsprofil aufnehmende Hohlraum (7) des Kunststoffhohlprofils (1 A - 1 F) einen diesem angepassten lichten trapezförmigen Querschnitt hat,
b) die Höhe (h) des Verstärkungsprofils (2 A - 2 F) in Keil-Angriffsrichtung (A) kleiner als diejenige (H) des das Verstärkungsprofil aufnehmenden Hohlraums (7) im Kunststoffhohlprofil (1 A - 1 F) ist und
c) die Befestigungselemente, z. B. die Schrauben (11) zwischen dem Kunststoffhohlprofil (1 A - 1 F) und dem Verstärkungsprofil (2 A - 2 F) in Keil-Angriffsrichtung (A) wirksam angeordnet sind, so daß bei entsprechender Betätigung bzw. Drehung derselben das Verstärkungsprofil (2 A - 2 F) in Formschluß mit den benachbarten Keilflächen bildenden Wänden (8, 9, 13) des Kunststoffhohlprofils (1 A - 1 F) bringbar ist.

2. Fenster- oder Türrahmenprofil nach Anspruch 1, dadurch gekennzeichnet, daß das Verstärkungsprofil (2 A - 2 F) mit dem trapezförmigen Querschnitt derart in dem Kunststoffhohlprofil (1 A - 1 F) angeordnet ist, daß die Keil-Angriffsrichtung (A) parallel zur Ebene des aus solchen Profilen hergestellten Rahmens verläuft.

3. Fenster- oder Türrahmenprofil nach Anspruch 1 oder 2, dadurch gekennzeichnet, daß das Verstärkungsprofil geschlossen (2 C, 2 D) oder in Längsrichtung seitlich offen (2 A, 2 B, 2 E, 2 F) ist.

4. Fenster- oder Türrahmenprofil nach den Ansprüchen 1 - 3, dadurch gekennzeichnet, daß die mit dem trapezförmigen Verstärkungsprofil (2 A - 2 F) in Formschluß bringbaren Wände (8, 9, 13) des Kunststoffhohlprofils (1 A-1 F) durch seitliche Aussteifungsrippen (14, 15) verstärkt sind.

5. Fenster- oder Türrahmenprofil nach Anspruch 1, dadurch gekennzeichnet, daß die Befestigungselemente aus Keilen bestehen.

## Claims

1. Window or doorframe profile, consisting of a hollow plastics profile (1A - 1F) with a strengthening profile (2A -2F), especially of metal, set therein, wherein the strengthening profile is disposed in the hollow plastics profile with a certain pre-stressing and is additionally fixed in the hollow plastics profile by fixing elements, e.g. screws (11) screwed in from the outside, characterised in that:
a) the cross-section of the strengthening profile (2A-2F) is trapezoidal and comprises at least one wall (3,4) forming a wedge surface, and in that the hollow space (7) in the hollow plastics profile (1A-F) receiving the strengthening profile has a tapering trapezoidal cross-section matched thereto,
b) the height (h) of the strengthening profile (2A-2F) in the wedging direction (A) is smaller than that (H) of the hollow space (7) in the hollow plastics profile (1 A-1 F) receiving the strengthening profile, and
c) the fixing elements, e.g. the screws (11) between the hollow plastics profile (1A-1 F) and the strengthening profile (2A-2F) are arranged to act in the wedging direction (A), so that on corresponding actuation or rotation of the same the strengthening profile (2A-2F) is movable into mating engagement with the adjacent walls (8, 9, 13) of the hollow plastics profile (1A-1 F) which form wedge surfaces.

2. Window or doorframe profile according to claim 1, characterised in that the strengthening profile (2A-2F) with the trapezoidal cross-section is so arranged in the hollow plastics profile (1A-1 F) that the wedging direction (A) extends parallel to the plane of the frame made from such profiles.

3. Window or doorframe profile according to claim 1 or 2, characterised in that the strengthening profile is closed (2C, 2D) or is open at the side in the longitudinal direction (2A, 2B, 2E, 2F).

4. Window or doorframe profile according to claims 1 to 3, characterised in that the walls (8, 9, 13) of the hollow plastics profile (1A-1F) movable into mating engagement with the trapezoidal strengthening profile (2A-2F) are reinforced by lateral stiffening ribs (14, 15).

5. Window or doorframe profile according to claim 1, characterised in that the fixing elements consist of wedges.

## Revendications

1. Profilé de châssis de fenêtre ou de porte, composé d'un profilé creux (1 A - 1 F) en matière plastique, dans lequel est inséré un profilé (2A-2F) de renforcement, notamment en métal, ce profilé de renforcement étant disposé dans le profilé creux avec une certaine contrainte préalable et étant de plus immobilisé dans ce profilé creux par des éléments de fixation, par exemple des vis (11) vissées depuis l'extérieur, profilé caractérisé en ce que
a) la section droite du profilé (2A-2F) de renforcement est trapézoïdale, et ce profilé comporte au moins une paroi (3, 4) formant surface de coincement, la cavité (7) du profilé creux (1 A - 1 F), qui loge ce profilé de renforcement, a une section droite trapézoïdale dégagée adaptée à celui-ci,
b) la hauteur (h) du profilé (2A - 2F) de renforcement, est dans le sens (A) de coincement, inférieure à la profondeur (H) de la cavité (7) du profilé creux (1A - 1F) qui loge ce profilé de renforcement, et
c) les éléments de fixation, les vis (11) par exemple, sont disposés et agissent entre le profilé creux (1 A - 1 F) et le profilé (2A - 2F) de renforcement dans le sens (A) de coincement, si bien que, en les manoeuvrant ou en les serrant, il est possible d'amener ce profilé de renforcement en position de solidarisation avec les parois (8, 9, 13) qui forment surfaces de coincement du profilé creux (1A - 1 F).

2. Profilé de châssis de fenêtre ou de porte selon la revendication 1, caractérisé en ce que le profilé (2A - 2F) de renforcement à section trapézoïdale est disposé dans le profilé creux (1A - 1 F) de façon que le sens (A) de coincement soit parallèle au plan du châssis formé au moyen de ces profilés.

3. Profilé de châssis de fenêtre ou de porte selon la revendication 1 ou 2, caractérisé en ce que le profilé dde renforcement est, soit fermé (2C, 2D), soit ouvert latéralement sur sa longueur (2A, 2B, 2E, 2F).

4. Profilé de châssis de fenêtre ou de porte selon les revendications 1 à 3, caractérisé en ce que les parois (8, 9, 13) du profilé creux (1A - 1F), qui peuvent être amenées en position de solidarisation avec le profilé trapézoïdal (2A - 2F) de renforcement, sont renforcées par des nervures latérales (14,15) de raidissement.

5. Profilé de châssis de fenêtre ou de porte selon la revendication 1, caractérisé en ce que les éléments de fixation sont des coins.
